# FASCICULE DE BREVET EUROPEEN

(11) **EP 4 310 877 B1**
(45) Date de publication et mention de la délivrance du brevet: **04.03.2026**
(21) Numéro de dépôt: 23186625.2
(22) Date de dépôt: 20.07.2023
(51) Int. Cl.: H01H 9/28, H01H 31/12

(54) **ENSEMBLE COMPRENANT UN APPAREILLAGE ELECTRIQUE DE COUPURE DU TYPE SECTIONNEUR A FUSIBLE NH ET UN ACCESSOIRE DE VERROUILLAGE**
ANORDNUNG MIT EINER ELEKTRISCHEN SCHALTANLAGE VOM NH-SCHMELZSICHERUNGSTYP UND EINEM VERRIEGELUNGSZUBEHÖR
ASSEMBLY COMPRISING AN ELECTRICAL SWITCHGEAR OF THE NH FUSE-DISCONNECTOR TYPE AND A LOCKING ACCESSORY

(30) Priorité: 22.07.2022 FR 2207542
(43) Date de publication de la demande: 24.01.2024
(73) Titulaire: HAGER-ELECTRO SAS, 67210 Obernai (FR)
(72) Inventeur: BOJDA, Jocelyn, 67000 STRASBOURG (FR); KOENIG, Jérémy, 67600 EBERSMUNSTER (FR); UEBERSCHLAG, Antoine, 67140 BOURGHEIM (FR); VIEGAS, Louis, 67310 WASSELONNE (FR)
(74) Mandataire: Ipsilon

(56) Documents cités:
- EP-A1- 0 563 530
- EP-A2- 2 428 972
- DE-A1- 19 707 606

## Description

La présente invention concerne le domaine des ensembles comprenant un appareillage électrique de coupure du type sectionneur à fusible NH et un accessoire de verrouillage.

On connaît déjà un accessoire de verrouillage qui permet d'éviter une manœuvre non autorisée d'un appareillage électrique de coupure du type sectionneur à fusible NH. Cet accessoire de verrouillage comprend une portion de couplage prévue pour être couplée avec la base de l'appareillage électrique de coupure du type sectionneur à fusible NH et une portion de cadenassage qui permet de recevoir un cadenas.

L'installation de cet accessoire de verrouillage nécessite toutefois d'ouvrir et de démonter le porte-fusible de l'appareillage électrique de coupure du type sectionneur à fusible NH pour tout d'abord coupler la portion de couplage à la base de l'appareillage électrique de coupure puis pour ménager des trous dans le couvercle du porte-fusible et enfin pour faire passer la portion de cadenassage au travers des trous du couvercle du porte-fusible pour permettre à la portion de cadenassage de faire saillie de la face avant du couvercle. Il en résulte que pour des raisons de sécurité, il est nécessaire d'arrêter l'alimentation électrique de l'appareillage électrique de coupure du type sectionneur à fusible NH lors de l'installation de l'accessoire de verrouillage ce qui n'est pas satisfaisant. Par ailleurs, l'installation de l'accessoire de verrouillage est particulièrement fastidieuse pour l'installateur qui doit démonter le couvercle du porte-fusible et le modifier en y ménageant des trous.

En outre, si l'accessoire de verrouillage est démonté de l'appareillage électrique de coupure, alors le couvercle du porte-fusible ne présente plus une protection qui répond à la norme IP3X, ce qui implique un risque pour la sécurité de l'utilisateur.

Le document EP0563530A1 divulgue un interrupteur-sectionneur selon le préambule de la revendication 1 qui est muni d'un bloc de verrouillage qui est en permanence solidaire de la cage.

La présente invention a pour but de pallier au moins l'un de ces inconvénients et propose de fournir une solution permettant de faciliter l'installation de l'accessoire de verrouillage et de garantir la sécurité de l'opérateur.

A cet effet, l'invention concerne un ensemble comprenant un appareillage électrique de coupure du type sectionneur à fusible NH et un accessoire de verrouillage selon la revendication 1.

L'invention concerne également un appareillage électrique de coupure du type sectionneur à fusible NH selon la revendication 9.

L'invention concerne également un accessoire de verrouillage selon la revendication 10.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
[Fig. 1] la figure 1 représente une vue en perspective d'un accessoire de verrouillage selon l'invention,
[Fig. 2] la figure 2 représente une vue de dessus de l'accessoire de verrouillage selon l'invention,
[Fig. 3] la figure 3 représente une vue en perspective de dessous d'une portion d'un porte-fusible d'un appareillage électrique de coupure selon l'invention,
[Fig. 4] la figure 4 représente une vue en perspective de dessus d'une portion d'une base de l'appareillage électrique de coupure selon l'invention,
[Fig. 5] la figure 5 représente une vue en perspective et en coupe d'une portion de l'appareillage électrique de coupure selon l'invention avec le porte-fusible dans la position dite de contact fermé et muni d'un accessoire de verrouillage selon l'invention dans une position de couplage,
[Fig. 6] la figure 6 représente une vue en coupe de la portion d'appareillage électrique de coupure et de l'accessoire de verrouillage représentés à la figure 5,
[Fig. 7] la figure 7 représente une vue en perspective et en coupe d'une portion de l'appareillage électrique de coupure selon l'invention avec le porte-fusible dans la position dite de contact ouvert et muni de l'accessoire de verrouillage selon l'invention dans la position de couplage,
[Fig. 8] la figure 8 représente une vue en coupe de la portion d'appareillage électrique de coupure et de l'accessoire de verrouillage représentés à la figure 7,
[Fig. 9] la figure 9 représente une vue en perspective et en coupe d'une portion de l'appareillage électrique de coupure selon l'invention avec le porte-fusible dans une position intermédiaire et muni de l'accessoire de verrouillage selon l'invention dans la position de couplage,
[Fig. 10] la figure 10 représente une vue en coupe de la portion d'appareillage électrique de coupure et de l'accessoire de verrouillage représentés à la figure 9,
[Fig. 11] la figure 11 représente une vue en coupe de côté d'une portion de la base de l'appareillage électrique de coupure selon l'invention montrant une zone de couplage,
[Fig. 12] la figure 12 représente une vue en coupe de face d'une portion de la base de l'appareillage électrique de coupure selon l'invention montrant deux zones de couplage,
[Fig. 13] la figure 13 représente une vue en perspective de dessus d'une portion d'un couvercle du porte-fusible de l'appareillage électrique de coupure selon l'invention.

Un ensemble selon l'invention comprend un appareillage électrique de coupure 1 du type sectionneur à fusible NH et un accessoire de verrouillage 2 comprenant au moins une portion de couplage 3 et une portion de cadenassage 4.

Ledit appareillage électrique de coupure 1 comprend au moins :
un porte-fusible 5 comprenant un couvercle 6 comprenant une face avant 7 et une face de réception 8 agencée pour recevoir au moins un fusible,
une base 9 comprenant au moins une zone d'accueil 10 agencée pour recevoir au moins en partie ledit au moins un porte-fusible 5,
le porte-fusible 5 étant mobile relativement à la base 9 au moins entre une position dite de contact fermé PON, dans laquelle ledit au moins un porte-fusible 5 est reçu au moins en partie dans ladite zone d'accueil 10 de sorte que la face de réception 8 soit disposée du côté de ladite zone d'accueil 10,
et une position dite de contact ouvert PPARK, dans lequel ledit au moins un porte-fusible 5 est disposé au-dessus de ladite zone d'accueil 10 de sorte que la face avant 7 soit disposée du côté de ladite zone d'accueil 10,
ladite base 9 comprend au moins une zone de couplage 12 dudit accessoire de verrouillage 2 agencée pour permettre le couplage avec la portion de couplage 3 dans une position de couplage PC,

Conformément à l'invention, ledit ensemble est caractérisé en ce que :
ledit couvercle 6 comprend au moins un passage 11 agencé pour permettre audit accessoire de verrouillage 2 de passer au travers dudit couvercle 6 selon une direction de déplacement D1 au moins dans un sens d'introduction SI,
ledit passage 11 et ladite zone de couplage 12 étant sensiblement alignés dans la position dite de contact fermé PON et dans la position dite de contact ouvert PPARK,
ledit accessoire de verrouillage 2 est amovible dudit appareillage électrique de coupure 1 et est configuré pour traverser ledit passage 11 de sorte que dans la position de couplage PC, la portion de couplage 3 soit reliée mécaniquement avec ladite zone de couplage 12 et que la portion de cadenassage 4 soit au moins en partie saillante du couvercle 6 de sorte à permettre l'installation d'un cadenas (non représenté).

Avantageusement, la présente invention permet de cadenasser au moins un porte-fusible 5 dans au moins deux positions à savoir la position dite de contact fermé PON illustrée aux figures 5 et 6 et la position dite de contact ouvert PPARK illustrée aux figures 7 et 8. La position dite de contact fermé PON correspond à un état de l'appareillage électrique de coupure 1 dans lequel le circuit est fermé et dans lequel le courant électrique peut circuler. La position dite de contact ouvert PPARK correspond à un état de l'appareillage électrique de coupure 1 dans lequel le circuit est ouvert et dans lequel le courant électrique ne peut pas circuler. Il en résulte que dans la position dite de contact fermé PON, cette configuration permet de garantir que le circuit ne soit pas ouvert manuellement et que dans la position dite de contact ouvert PPARK, cette configuration permet la consignation de l'appareillage électrique de coupure 1 et d'éviter que le circuit soit refermé pour garantir la sécurité des opérateurs intervenant sur le circuit. Par ailleurs, cette configuration avantageuse permet l'installation de l'accessoire de verrouillage 2 sans avoir à démonter ou à modifier préalablement le porte-fusible 5 et donc sans avoir à arrêter l'alimentation de l'appareillage électrique de coupure 1. En effet, pour installer l'accessoire de verrouillage 2 selon l'invention il suffit d'introduire l'accessoire de verrouillage 2 dans le passage 11 dans le sens d'introduction SI sans avoir préalablement à démonter nécessairement le porte-fusible 5 de la base 9 comme l'illustrent les figures 5 à 8. En réalité, l'accessoire de verrouillage 2 est mobile en translation dans le passage 11 selon la direction de déplacement D1 au moins dans le sens d'introduction SI. Ceci est possible grâce à l'agencement particulier du passage 11 qui permet ainsi l'introduction de l'accessoire de verrouillage 2 de l'extérieur de l'appareillage électrique de coupure 1 sans démontage préalable du porte-fusible 5. L'accessoire de verrouillage 2 est couplé avec la base 9 par couplage mécanique de la portion de couplage 3 avec la zone de couplage 12 dans la position de couplage PC. L'installation ultérieure d'un cadenas au niveau de la portion de cadenassage 4 permet de verrouiller le couvercle 6 du porte-fusible 5.

La direction de déplacement D1 est sensiblement perpendiculaire au couvercle 6.

Dans la position dite de contact fermé PON, le sens d'introduction SI est dirigé vers la face avant 7.

Dans la position dite de contact ouvert PPARK, le sens d'introduction SI est dirigé vers la face de réception 8.

Pour démonter l'accessoire de verrouillage 2 de l'appareillage électrique de coupure 1, il suffit de démonter le porte-fusible 5 de la base 9 comme l'illustrent les figures 9 et 10 qui montrent l'opération de démontage et le porte-fusible 5 dans une position intermédiaire PI.

Le passage 11 est en outre agencé pour permettre que le porte-fusible 5 puisse être démonté de la base 9 sans avoir à découpler l'accessoire de verrouillage 2 de la base 9 si aucun cadenas n'est verrouillé sur la portion de cadenassage 4. En effet, si le porte-fusible 5 est retiré de la base 9, le passage 11 est mobile en translation relativement à l'accessoire de verrouillage 2, qui lui reste couplé à la base 9, selon la direction de déplacement D1 et dans un sens opposé au sens d'introduction SI.

Il en résulte que dans une position démontée PD (non représentée) du porte-fusible 5 dans laquelle le porte-fusible 5 est démonté de la base 9 et n'est pas contenu dans la zone d'accueil 10, l'accessoire de verrouillage 2 couplé à la base 9 est accessible et l'opérateur peut démonter l'accessoire de verrouillage 2 dans une étape ultérieure.

La zone de couplage 12 dudit accessoire de verrouillage 2 est en outre agencée pour permettre le couplage avec la portion de couplage 3 aussi dans la position démontée PD du porte-fusible 5.

La capacité de couplage de l'accessoire de verrouillage 2 avec la base 9 permet avantageusement aussi de garantir qu'en cas de démontage du porte-fusible 5 dans la position démontée PD, l'accessoire de verrouillage 2 reste couplé mécaniquement à la base 9 dans la position de couplage PC et ne tombe pas, notamment lorsque l'appareillage électrique de coupure 1 est disposé à la verticale.

De préférence, le passage 11 comprend un manchon traversant ou un canal traversant qui débouche à une première extrémité sur une première ouverture située au niveau de la face avant 7 et à une deuxième extrémité sur une deuxième ouverture située au niveau de la face de réception 8. De préférence, l'axe longitudinal du manchon traversant est sensiblement parallèle à la direction de déplacement D1.

De préférence, le passage 11 et l'accessoire de verrouillage 2 présentent une section de forme complémentaire ou identique par exemple, rectangulaire comme l'illustrent les figures, pour permettre audit accessoire de verrouillage 2 de passer au travers dudit couvercle 6 selon la direction de déplacement D1 au moins dans le sens d'introduction SI et le cas échéant également dans le sens opposé au sens d'introduction SI. Cet exemple n'est pas limitatif et s'étend par exemple à des sections de forme carrée ou circulaire.

De préférence et comme l'illustrent les figures, l'accessoire de verrouillage 2 présente un diamètre de section inférieur au diamètre de section du passage 11 pour permettre audit accessoire de verrouillage 2 de passer au travers dudit couvercle 6 selon la direction de déplacement D1 au moins dans le sens d'introduction SI et le cas échéant également dans le sens opposé au sens d'introduction SI. Cet exemple n'est pas limitatif et s'étend par exemple à des sections de forme carrée ou circulaire.

De préférence, la portion de couplage 3 comprend un premier organe de verrouillage 13, la zone de couplage 12 comprend un deuxième organe de verrouillage 14, et dans la position de couplage PC, ledit premier organe de verrouillage 13 et ledit deuxième organe de verrouillage 14 sont reliés mécaniquement entre eux de préférence par complémentarité de forme, par exemple par clippage, pour empêcher le déplacement de l'accessoire de verrouillage 2 dans un sens du retrait SR opposé au sens d'introduction SI dans la position de coulage PC.

Avantageusement, cette configuration permet d'éviter le déplacement de l'accessoire de verrouillage 2 dans le sens du retrait SR dans la position de coulage PC.

Préférentiellement, le premier organe de verrouillage 13 comprend une première ouverture traversante 15 ou borgne et le deuxième organe de verrouillage 14 comprend au moins un crochet 16.

Avantageusement, dans la position de couplage PC, le crochet 16 est accroché dans la première ouverture traversante 15 ou borgne, ce qui permet le couplage de l'accessoire de verrouillage 2 avec la base 9.

De préférence, la première ouverture traversante 15 est de forme carrée comme l'illustre l'exemple représenté notamment par les figures 1 et 2 ou circulaire d'après un exemple non représenté.

De préférence et comme l'illustre notamment la figure 11, le crochet 16 présente une rampe 23 sur laquelle l'extrémité libre 18a de la portion de couplage 3 décrite ci-après peut glisser après avoir traversé la passage 11 pour faciliter le couplage de l'accessoire de verrouillage 2 avec la base 9. L'extrémité libre 18a de la portion de couplage 3 peut également comprendre un bord 24 biseauté pour faciliter le mouvement de glissement.

De préférence et comme l'illustrent les figures 5 à 11, la zone de couplage 12 comprend une butée d'arrêt 17 configurée pour venir buter contre une extrémité libre 18a de la portion de couplage 3 de sorte à empêcher le déplacement dans la direction de déplacement D1 de l'accessoire de verrouillage 2 dans le sens d'introduction SI dans la position de couplage PC.

Cette configuration permet d'éviter le déplacement de l'accessoire de verrouillage 2 dans le sens d'introduction SI dans la position de couplage PC. Cet arrangement permet de garantir le positionnement adéquat de la portion de cadenassage 4 en saillie hors du couvercle 6 pour permettre le passage d'un cadenas.

De préférence, la zone de couplage 12 comprend un logement 25, comme l'illustre la figure 11, qui est agencé pour recevoir la portion de couplage 3 de l'accessoire de verrouillage 2 dans la position de couplage PC.

Le logement 25 comprend de préférence le deuxième organe de verrouillage 14 par exemple sous la forme du crochet 16.

Ce logement 25 comprend une première paroi 26 sur laquelle est monté le deuxième organe de verrouillage 14 par exemple sous la forme du crochet 16 et le cas échéant une deuxième paroi 27 sensiblement parallèle et espacée de la première paroi 26 d'un espace E pour permettre l'insertion de la portion de couplage 3 de l'accessoire de verrouillage 2.

Un premier organe de maintien 28 par exemple sous la forme d'une languette de maintien est de préférence disposé sur la première paroi 26 dans le prolongement du deuxième organe de verrouillage 14 pour éviter que l'accessoire de verrouillage 2 ne tombe si le porte-fusible 5 est retiré de la base 9 et est dans la position démontée PD, dans le cas où l'appareillage électrique de coupure 1 est disposé à la verticale.

Un deuxième organe de maintien 29 par exemple sous la forme d'un doigt ou d'une patte de maintien est de préférence disposé sur la deuxième paroi 27 en face du premier organe de maintien 28 pour éviter que l'accessoire de verrouillage 2 ne soit découplé de manière intempestive ou de manière intentionnelle, c'est à dire sans démontage du cadenas. Cette géométrie a également pour fonction d'empêcher la chute de l'accessoire de verrouillage 2 lors du démontage du porte-fusible 5.

De préférence, la portion de cadenassage 4 comprend au moins un premier orifice 19 agencé pour être traversé par un arceau dudit cadenas dans la position de couplage PC.

Dans ce cas, la portion de cadenassage 4 comprend par exemple le premier orifice 19 et un deuxième orifice 20 à distance l'un de l'autre, le premier orifice 19 étant agencé pour être traversé par ledit arceau dudit cadenas dans la position de couplage PC et dans position dite de contact fermé PON, et le deuxième orifice 20 étant agencé pour être traversé par ledit arceau dudit cadenas dans la position de couplage PC et dans position dite de contact ouvert PPARK.

Avantageusement, comme l'illustrent notamment les figures 1, 2, 5 à 8, le premier orifice 19 et/ou le deuxième orifice 20 permettent l'utilisation d'un même accessoire de verrouillage 2 en position dite de contact fermé PON et en position dite de contact ouvert PPARK.

Ainsi, le premier orifice 19 permet de recevoir l'arceau du cadenas dans la position dite de contact fermé PON, comme le montrent les figures 5 et 6.

Ainsi, le deuxième orifice 20 permet de recevoir l'arceau du cadenas dans la position dite de contact ouvert PPARK, comme le montrent les figures 7 et 8.

La portion de cadenassage 4 comporte une extrémité libre 18b qui est à l'opposé de l'extrémité libre 18a de la portion de couplage 3.

Le deuxième orifice 20 est situé davantage à proximité de l'extrémité libre 18b de la portion de cadenassage 4 que le premier orifice 19, comme l'illustrent notamment les figures 1 et 2.

Le premier orifice 19 et/ou le deuxième orifice 20 sont de préférence des trous circulaires.

De préférence, le premier orifice 19 et/ou le deuxième orifice 20 sont configurés pour être compatibles avec un cadenas présentant une taille maximale de 8 millimètres de diamètre.

De préférence, ledit accessoire de verrouillage 2 comprend au moins un premier marquage 21 configuré pour représenter le sens d'insertion dudit accessoire de verrouillage 2 au travers dudit passage 11.

Avantageusement, le premier marquage 21 permet d'indiquer à l'utilisateur le sens d'insertion qui est sensiblement parallèle au sens d'introduction SI.

Ce premier marquage 21 peut comprendre un ou plusieurs symboles. Dans l'exemple illustré dans les figures, le premier marquage 21 comprend une flèche dirigé vers l'extrémité libre 18a de la portion de couplage 3 et le mot « INSERT ». Cet exemple n'est pas limitatif.

Par exemple, ledit couvercle 6 ou ladite base 9 comprend un logement de stockage 22 configuré pour stocker ledit accessoire de verrouillage 2 dans ledit couvercle 6 ou dans ladite base dans une position de stockage PS de l'accessoire de verrouillage 2.

Avantageusement, cette configuration permet de stocker l'accessoire de verrouillage 2 dans une position de stockage PS en dehors de son utilisation soit dans le couvercle 6, soit dans la base 9, comme l'illustrent les figures 7 à 10.

Le logement de stockage 22 est préférentiellement situé dans le couvercle 6 pour des raisons de perception de sécurité pour l'utilisateur.

Le logement de stockage 22 dudit accessoire de verrouillage 2 est en outre agencé pour permettre le couplage avec la portion de couplage 3 dans la position de stockage PS. A cet effet, le logement de stockage comprend une zone de couplage 30 propre similaire à la zone de couplage 12 de la base 9 et qui est agencée pour permettre le couplage avec la portion de couplage 3 dans une position de stockage PS.

De préférence, la couvercle 6 comprend sur la face avant 7 et/ou sur la face de réception 8 un deuxième marquage 31 qui représente la fonction du passage 11, à savoir pour le verrouillage et le déverrouillage du porte-fusible 5 à l'aide d'un cadenas. Cet exemple n'est pas limitatif.

Par exemple, le deuxième marquage 31 peut comprendre un ou plusieurs symboles. Dans l'exemple illustré notamment dans les figures 3 et 13, le deuxième marquage 31 comprend un symbole représentatif d'un cadenas ouvert et un symbole représentatif d'un cadenas fermé qui sont espacés par une flèche dont la direction va du cadenas ouvert vers le cadenas fermé. Cet exemple n'est pas limitatif.

De préférence, ledit ensemble se présente sous la forme d'un kit.

L'invention concerne également un appareillage électrique de coupure 1 du type sectionneur à fusible NH pour un ensemble selon l'invention décrit précédemment, comprenant au moins :
un porte-fusible 5 comprenant un couvercle 6 comprenant une face avant 7 et une face de réception 8 agencée pour recevoir au moins un fusible,
une base 9 comprenant au moins une zone d'accueil 10 agencée pour recevoir au moins en partie ledit au moins un porte-fusible 5,
le porte-fusible 5 étant mobile relativement à la base 9 au moins entre
une position dite de contact fermé PON, dans laquelle ledit au moins un porte-fusible 5 est reçu au moins en partie dans ladite zone d'accueil 10 de sorte que la face de réception 8 soit disposée du côté de ladite zone d'accueil 10,
et une position dite de contact ouvert PPARK, dans lequel ledit au moins un porte-fusible 5 est disposé au-dessus de ladite zone d'accueil 10 de sorte que la face avant 7 soit disposée du côté de ladite zone d'accueil 10,
ladite base 9 comprend au moins une zone de couplage 12 dudit accessoire de verrouillage 2 agencée pour permettre le couplage avec la portion de couplage 3 dans ladite position de couplage PC.

Conformément à l'invention, ledit appareillage électrique de coupure 1 est caractérisé en ce que
ledit couvercle 6 comprend au moins un passage 11 agencé pour permettre audit accessoire de verrouillage 2 de passer au travers dudit couvercle 6 selon une direction de déplacement D1 au moins dans un sens d'introduction SI,
ledit passage 11 et ladite zone de couplage 12 étant sensiblement alignés dans la position dite de contact fermé PON et dans la position dite de contact ouvert PPARK.

De préférence, l'appareillage électrique de coupure 1 est un sectionneur à fusible NH.

Le sectionneur à fusible NH peut être unipolaire et comprendre un pôle ou être tripolaire et comprendre trois pôles.

Dans le cas d'un sectionneur à fusible tripolaire, ce dernier comprend un seul porte-fusible 5 portant trois fusibles.

Dans le cas d'un sectionneur à fusible unipolaire, ce dernier comprend trois porte-fusibles 5 portant chacun un fusible.

De préférence, dans le cas d'un sectionneur à fusible tripolaire ou unipolaire comprenant trois fusibles, les trois fusibles sont alignés selon une direction verticale D2.

Le sectionneur à fusible tripolaire ou unipolaire peut être de type NH00, c'est-à-dire présenter une taille 00.

Le sectionneur à fusible tripolaire ou unipolaire peut être de type NH1 ou NH2 ou NH3, c'est-à-dire présenter une taille 01, 02 ou 03.

Avantageusement, la solution selon l'invention peut s'adapter à toute la gamme de sectionneurs à fusible décrite précédemment.

Par exemple, pour un sectionneur à fusible tripolaire de taille 01, 02 ou 03 comprenant un seul porte-fusible 5 et trois fusibles, le couvercle 6 comprend au moins un passage 11 et de préférence deux passages 11 soit un premier passage 11a et un deuxième passage 11b et la base 9 comprend au moins deux zones de couplage 12 comme l'illustrent les figures 4 et 12. Parmi lesdites au moins deux zones de couplage 12 au moins une première zone de couplage 12a et une deuxième zone de couplage 12b sont respectivement disposées en regard du premier passage 11a et du deuxième passage 11b dans la position dite de contact fermé PON et sont respectivement disposées en regard du deuxième passage 11b et du premier passage 11a dans la position dite de contact ouvert PPARK.

Par exemple pour un sectionneur à fusible unipolaire de taille 01, 02 ou 03 comprenant trois porte-fusibles 5 comprenant chacun un fusible, chaque couvercle 6 comprend au moins un passage 11 et de préférence deux passages 11 soit un premier passage 11a et un deuxième passage 11b et la base 9 comprend au moins trois paires de zones de couplage 12. Chaque paire de zones de couplage 12 comprend au moins une première zone de couplage 12a et une deuxième zone de couplage 12b qui sont respectivement disposées en regard du premier passage 11a et du deuxième passage 11b dans la position dite de contact fermé PON et sont respectivement disposées en regard du deuxième passage 11b et du premier passage 11a dans la position dite de contact ouvert PPARK.

De préférence, la base 9 d'un sectionneur à fusible tripolaire de taille 01, 02 ou 03 comprenant un seul porte-fusible 5 ou d'un sectionneur à fusible unipolaire comprenant trois porte-fusibles 5 comprend au moins six zones de couplage 12 et de préférence six paires de zones de couplage 12. Ainsi, la sortie de courant et l'entrée de courant peuvent être inversées.

Par exemple, pour un sectionneur à fusible tripolaire de taille 00 comprenant un seul porte-fusible 5 et trois fusibles, le couvercle 6 comprend de préférence un seul passage 11 disposé au centre selon une direction transversale et la base 9 comprend une seule zone de couplage 12 disposée au centre selon la direction transversale. La zone de couplage 12 est disposée en regard du passage 11 dans la position dite de contact fermé PON et dans la position dite de contact ouvert PPARK.

Par exemple pour un sectionneur à fusible unipolaire de taille 00 comprenant trois porte-fusibles 5 comprenant chacun un fusible, chaque couvercle 6 comprend de préférence un seul passage 11 disposé au centre selon une direction transversale et la base 9 comprend une seule zone de couplage 12 disposée au centre selon la direction transversale. La zone de couplage 12 est disposée en regard du passage 11 dans la position dite de contact fermé PON et dans la position dite de contact ouvert PPARK.

De préférence, la base 9 d'un sectionneur à fusible tripolaire de taille 00 comprenant un seul porte-fusible 5 ou d'un sectionneur à fusible unipolaire comprenant trois porte-fusibles 5 comprend six zones de couplage 12. Ainsi, la sortie de courant et l'entrée de courant peuvent être inversées.

L'invention concerne également un accessoire de verrouillage 2 agencé pour coopérer avec un appareillage électrique de coupure 1 selon l'invention et comprenant au moins une portion de couplage 3 et une portion de cadenassage 4.

Conformément à l'invention, ledit accessoire de verrouillage est caractérisé en ce que ledit accessoire de verrouillage 2 est agencé pour être amovible dudit appareillage électrique de coupure 1 et est configuré pour traverser ledit passage 11 de sorte que dans la position de couplage PC, la portion de couplage 3 soit reliée mécaniquement avec ladite zone de couplage 12 et que la portion de cadenassage 4 soit au moins en partie saillante du couvercle 6 pour permettre l'installation d'un cadenas.

Avantageusement, l'accessoire de verrouillage 2 est une entité distincte et séparée de l'appareillage électrique de coupure 1. Il peut donc être commercialisé séparément de l'appareillage électrique de coupure 1 ou sous la forme d'un kit.

Par exemple et comme l'illustrent les figures 1, 2, 5 à 10, l'accessoire de verrouillage 2 est une languette et présente une forme sensiblement plane. La languette peut présenter une forme rectangulaire. De préférence, la section de la languette est rectangulaire.

De préférence, la longueur de l'accessoire de verrouillage 2 est supérieure à la longueur du passage 11.

De préférence, l'accessoire de verrouillage 2 est dans un matériau non conducteur d'électricité ou isolant électrique par exemple un matériau polymère, tel que du plastique.

L'invention concerne également un procédé de verrouillage et de déverrouillage de l'appareillage électrique de coupure 1 avec l'accessoire de verrouillage 2 selon l'invention. Il comprend au moins une opération de verrouillage de l'appareillage électrique de coupure 1 avec l'accessoire de verrouillage 2 et ultérieurement le cas échéant une opération de déverrouillage de l'appareillage électrique de coupure 1.

L'opération de verrouillage de l'appareillage électrique de coupure 1 est décrite ci-dessous dans la position dite de contact fermé PON ou dans la position dite de contact ouvert PPARK. L'accessoire de verrouillage 2 est inséré dans le passage 11 du couvercle 6. Après insertion, l'accessoire de verrouillage 2 est couplé mécaniquement à la base 9 par l'intermédiaire de la zone de couplage 12 et de la portion de couplage 3, de préférence par clippage. Puis, un cadenas est installé au niveau de la portion de cadenassage 4 pour verrouiller la couvercle 6.

L'opération de déverrouillage de l'appareillage électrique de coupure 1 est décrite ci-dessous dans la position dite de contact fermé PON ou dans la position dite de contact ouvert PPARK. Le cadenas est enlevé de la portion de cadenassage 4.

Dans une opération ultérieure de démontage, le porte-fusible 5 est enlevé de la base 9 dans la position démontée PD. Sans le porte-fusible 5, l'accessoire de verrouillage 2 est accessible et peut être démonté de la base 9 par découplage de la zone de couplage 12 avec la portion de couplage 3 dans une position découplée (non représentée).

## Revendications

1. Ensemble comprenant un appareillage électrique de coupure (1) du type sectionneur à fusible NH et un accessoire de verrouillage (2) comprenant au moins une portion de couplage (3) et une portion de cadenassage (4),
ledit appareillage électrique de coupure (1) comprenant au moins :
- un porte-fusible (5) comprenant un couvercle (6) comprenant une face avant (7) et une face de réception (8) agencée pour recevoir au moins un fusible,
- une base (9) comprenant au moins une zone d'accueil (10) agencée pour recevoir au moins en partie ledit au moins un porte-fusible (5),
le porte-fusible (5) étant mobile relativement à la base (9) au moins entre une position dite de contact fermé (PON), dans laquelle ledit au moins un porte-fusible (5) est reçu au moins en partie dans ladite zone d'accueil (10) de sorte que la face de réception (8) soit disposée du côté de ladite zone d'accueil (10),
et une position dite de contact ouvert (PPARK), dans lequel ledit au moins un porte-fusible (5) est disposé au-dessus de ladite zone d'accueil (10),
ladite base (9) comprend au moins une zone de couplage (12) dudit accessoire de verrouillage (2) agencée pour permettre le couplage avec la portion de couplage (3) dans une position de couplage (PC),
ledit ensemble est **caractérisé en ce que** :
dans la position dite de contact ouvert (PPARK), ledit au moins un porte-fusible (5) est disposé au-dessus de ladite zone d'accueil (10) de sorte que la face avant (7) soit disposée du côté de ladite zone d'accueil (10),
ledit couvercle (6) comprend au moins un passage (11) agencé pour permettre audit accessoire de verrouillage (2) de passer au travers dudit couvercle (6) selon une direction de déplacement (D1) au moins dans un sens d'introduction (SI),
ledit passage (11) et ladite zone de couplage (12) étant sensiblement alignés dans la position dite de contact fermé (PON) et dans la position dite de contact ouvert (PPARK),
ledit accessoire de verrouillage (2) est amovible dudit appareillage électrique de coupure (1) et est configuré pour traverser ledit passage (11) de sorte que dans la position de couplage (PC), la portion de couplage (3) soit reliée mécaniquement avec ladite zone de couplage (12) et que la portion de cadenassage (4) soit au moins en partie saillante du couvercle (6) de sorte à permettre l'installation d'un cadenas.

2. Ensemble selon la revendication 1, **caractérisé en ce que** la portion de couplage (3) comprend un premier organe de verrouillage (13), **en ce que** la zone de couplage (12) comprend un deuxième organe de verrouillage (14), et **en ce que** dans la position de couplage (PC), ledit premier organe de verrouillage (13) et ledit deuxième organe de verrouillage (14) sont reliés mécaniquement entre eux de préférence par complémentarité de forme, par exemple par clippage, pour empêcher le déplacement de l'accessoire de verrouillage (2) dans un sens du retrait (SR) opposé au sens d'introduction (SI) dans la position de coulage (PC).

3. Ensemble selon la revendication 2, **caractérisé en ce que** le premier organe de verrouillage (13) comprend une première ouverture traversante (15) ou borgne et **en ce que** le deuxième organe de verrouillage (14) comprend au moins un crochet (16).

4. Ensemble selon l'une quelconque des revendications 2 à 3, **caractérisé en ce que** la zone de couplage (12) comprend une butée d'arrêt (17) configurée pour venir buter contre une extrémité libre (18a) de la portion de couplage (3) de sorte à empêcher le déplacement dans la direction de déplacement (D1) de l'accessoire de verrouillage (2) dans le sens d'introduction (SI) dans la position de couplage (PC).

5. Ensemble selon l'une quelconque des revendications 1 à 4, **caractérisé en ce que** la portion de cadenassage (4) comprend au moins un premier orifice (19) agencé pour être traversé par un arceau dudit cadenas dans la position de couplage (PC).

6. Ensemble selon la revendication 5, **caractérisé en ce que** la portion de cadenassage (4) comprend le premier orifice (19) et un deuxième orifice (20) à distance l'un de l'autre, le premier orifice (19) étant agencé pour être traversé par ledit arceau dudit cadenas dans la position de couplage (PC) et dans position dite de contact fermé (PON), et le deuxième orifice (20) étant agencé pour être traversé par ledit arceau dudit cadenas dans la position de couplage (PC) et dans position dite de contact ouvert (PPARK).

7. Ensemble selon l'une quelconque des revendications 1 à 6, **caractérisé en ce que** ledit accessoire de verrouillage (2) comprend au moins un premier marquage (21) configuré pour représenter le sens d'insertion dudit accessoire de verrouillage (2) au travers dudit passage (11).

8. Ensemble selon l'une quelconque des revendications 1 à 7, **caractérisé en ce que** ledit couvercle (6) ou ladite base (9) comprend un logement de stockage (22) configuré pour stocker ledit accessoire de verrouillage (2) dans ledit couvercle (6) ou dans ladite base (9) dans une position de stockage (PS) de l'accessoire de verrouillage (2).

9. Appareillage électrique de coupure (1) du type sectionneur à fusible NH pour un ensemble selon l'une quelconque des revendications 1 à 8, comprenant au moins :
- un porte-fusible (5) comprenant un couvercle (6) comprenant une face avant (7) et une face de réception (8) agencée pour recevoir au moins un fusible,
- une base (9) comprenant au moins une zone d'accueil (10) agencée pour recevoir au moins en partie ledit au moins un porte-fusible (5),
le porte-fusible (5) étant mobile relativement à la base (9) au moins entre une position dite de contact fermé (PON), dans laquelle ledit au moins un porte-fusible (5) est reçu au moins en partie dans ladite zone d'accueil (10) de sorte que la face de réception (8) soit disposée du côté de ladite zone d'accueil (10),
et une position dite de contact ouvert (PPARK), dans lequel ledit au moins un porte-fusible (5) est disposé au-dessus de ladite zone d'accueil (10),
ladite base (9) comprend au moins une zone de couplage (12) dudit accessoire de verrouillage (2) agencée pour permettre le couplage avec la portion de couplage (3) dans la position de couplage (PC),
ledit appareillage électrique de coupure (1) est **caractérisé en ce que** dans la position dite de contact ouvert (PPARK), ledit au moins un porte-fusible (5) est disposé au-dessus de ladite zone d'accueil (10) de sorte que la face avant (7) soit disposée du côté de ladite zone d'accueil (10), ledit couvercle (6) comprend au moins un passage (11) agencé pour permettre audit accessoire de verrouillage (2) de passer au travers dudit couvercle (6) selon une direction de déplacement (D1) au moins dans un sens d'introduction (SI),
ledit passage (11) et ladite zone de couplage (12) étant sensiblement alignés dans la position dite de contact fermé (PON) et dans la position dite de contact ouvert (PPARK).

10. Accessoire de verrouillage (2) agencé pour coopérer avec un appareillage électrique de coupure (1) selon la revendication 9, comprenant au moins une portion de couplage (3) et une portion de cadenassage (4),
ledit accessoire de verrouillage (2) est **caractérisé en ce que** ledit accessoire de verrouillage (2) est agencé pour être amovible dudit appareillage électrique de coupure (1) et est configuré pour traverser ledit passage (11) de sorte que dans la position de couplage (PC), la portion de couplage (3) soit reliée mécaniquement avec ladite zone de couplage (12) et que la portion de cadenassage (4) soit au moins en partie saillante du couvercle (6) pour permettre l'installation d'un cadenas.

11. Accessoire de verrouillage (2) selon la revendication 10, **caractérisé en ce que** l'accessoire de verrouillage (2) est une languette et présente une forme sensiblement plane.

## Patentansprüche

1. Anordnung mit einer elektrischen Trennvorrichtung (1) vom Typ NH-Schmelzsicherung und einem Verriegelungszubehör (2) mit mindestens einem Kopplungsabschnitt (3) und einem Vorhängeschlossabschnitt (4),
wobei die elektrische Trennvorrichtung(1) mindestens Folgendes aufweist:
- einen Sicherungshalter (5) mit einem Deckel (6), der eine Vorderseite (7) und eine Aufnahmeseite (8) aufweist, die zur Aufnahme mindestens einer Sicherung ausgelegt ist,
- eine Basis (9) mit mindestens einem Aufnahmebereich (10), der so ausgelegt ist, dass er mindestens teilweise den mindestens einen Sicherungshalter (5) aufnimmt, wobei der Sicherungshalter (5) relativ zur Basis (9) zumindest zwischen einer sogenannten geschlossenen Kontaktposition (PON), in der der mindestens eine Sicherungshalter (5) zumindest teilweise in dem Aufnahmebereich (10) so aufgenommen wird, dass die Aufnahmeseite (8) auf der Seite des Aufnahmebereichs (10) angeordnet ist,
und einer sogenannte offene Kontaktposition (PPARK), in der der mindestens eine Sicherungshalter (5) über dem Aufnahmebereich (10) angeordnet ist, beweglich ist,
wobei die Basis (9) mindestens einen Kopplungsbereich (12) des Verriegelungszubehörs (2) aufweist, der so angeordnet ist, dass er die Kopplung mit dem Kopplungsabschnitt (3) in einer Kopplungsposition (PC) ermöglicht,
wobei die Anordnung **dadurch gekennzeichnet ist, dass**:
in der sogenannten offenen Kontaktposition (PPARK) der mindestens eine Sicherungshalter (5) über dem Aufnahmebereich (10) so angeordnet ist, dass die Vorderseite (7) auf der Seite des Aufnahmebereichs (10) angeordnet ist, der Deckel (6) mindestens einen Durchgang (11) aufweist, der so angeordnet ist, dass das Verriegelungszubehör (2) in einer Bewegungsrichtung (D1) mindestens in Einführrichtung (SI) durch den Deckel (6) hindurchgeführt werden kann,
wobei der Durchgang (11) und der Kopplungsbereich (12) in der sogenannten geschlossenen Kontaktposition (PON) und in der sogenannten offenen Kontaktposition (PPARK) im Wesentlichen ausgerichtet sind,
wobei das Verriegelungszubehör (2) von der elektrischen Trennvorrichtung (1) abnehmbar ist und so konfiguriert ist, dass es den Durchgang (11) so durchquert, dass in der Kopplungsposition (PC) der Kopplungsabschnitt (3) mechanisch mit dem Kopplungsbereich (12) verbunden ist und der Vorhängeschlossabschnitt (4) zumindest teilweise aus dem Deckel (6) herausragt, um die Anbringung eines Vorhängeschlosses zu ermöglichen.

2. Anordnung nach Anspruch 1, **dadurch gekennzeichnet, dass** der Kopplungsabschnitt (3) ein erstes Verriegelungselement (13) aufweist, dass der Kopplungsbereich (12) ein zweites Verriegelungselement (14) aufweist und dass in der Kopplungsposition (PC) das erste Verriegelungselement (13) und das zweite Verriegelungselement (14) mechanisch miteinander verbunden sind, vorzugsweise durch Formschluss, beispielsweise durch Einrasten, um eine Bewegung des Verriegelungszubehörs (2) in einer Entnahmerichtung (SR) entgegen der Einführrichtung (SI) in der Kopplungsposition (PC) zu verhindern.

3. Anordnung nach Anspruch 2, **dadurch gekennzeichnet, dass** das erste Verriegelungselement (13) eine erste Durchgangsöffnung (15) oder Sacklochöffnung aufweist und dass das zweite Verriegelungselement (14) mindestens einen Haken (16) aufweist.

4. Anordnung nach einem der Ansprüche 2 bis 3, **dadurch gekennzeichnet, dass** der Kopplungsbereich (12) einen Anschlag (17) aufweist, der so konfiguriert ist, dass er an einem freien Ende (18a) des Kopplungsabschnitts (3) anliegt, um eine Bewegung des Verriegelungszubehörs (2) in der Einführrichtung (SI) in der Kopplungsposition (PC) in Bewegungsrichtung (D1) zu verhindern.

5. Anordnung nach einem der Ansprüche 1 bis 4, **dadurch gekennzeichnet, dass** der Vorhängeschlossabschnitt (4) mindestens eine erste Öffnung (19) aufweist, die so angeordnet ist, dass sie in der Kopplungsposition (PC) von einem Bügel des Vorhängeschlosses durchquert werden kann.

6. Anordnung nach Anspruch 5, **dadurch gekennzeichnet, dass** der Vorhängeschlossabschnitt (4) die erste Öffnung (19) und eine zweite Öffnung (20) aufweist, die voneinander beabstandet sind, wobei die erste Öffnung (19) so angeordnet ist, dass der Bügel des Vorhängeschlosses in der Kopplungsposition (PC) und der sogenannten geschlossenen Kontaktposition (PON) durch sie hindurchgeführt werden kann, und die zweite Öffnung (20) so angeordnet ist, dass der Bügel des Vorhängeschlosses in der Kopplungsposition (PC) und der sogenannten offenen Kontaktposition (PPARK) durch sie hindurchgeführt werden kann.

7. Anordnung nach einem der Ansprüche 1 bis 6, **dadurch gekennzeichnet, dass** das Verriegelungszubehör (2) mindestens eine erste Markierung (21) aufweist, die so konfiguriert ist, dass sie die Einführrichtung des Verriegelungszubehörs (2) durch den Durchgang (11) darstellt.

8. Anordnung nach einem der Ansprüche 1 bis 7, **dadurch gekennzeichnet, dass** der Deckel (6) oder die Basis (9) ein Aufbewahrungsfach (22) aufweist, das so konfiguriert ist, dass es das Verriegelungszubehör (2) in dem Deckel (6) oder der Basis (9) in einer Aufbewahrungsposition (PS) des Verriegelungszubehörs (2) aufbewahrt.

9. Elektrische Trennvorrichtung (1) vom Typ NH-Schmelzsicherung für eine Anordnung nach einem der Ansprüche 1 bis 8, die mindestens Folgendes aufweist:
- einen Sicherungshalter (5) mit einem Deckel (6), der eine Vorderseite (7) und eine Aufnahmeseite (8) aufweist, die zur Aufnahme mindestens einer Sicherung ausgelegt ist,
- eine Basis (9) mit mindestens einem Aufnahmebereich (10), der so ausgelegt ist, dass er mindestens teilweise den mindestens einen Sicherungshalter (5) aufnimmt, wobei der Sicherungshalter (5) relativ zur Basis (9) zumindest zwischen einer sogenannten geschlossenen Kontaktposition (PON), in der der mindestens eine Sicherungshalter (5) zumindest teilweise in dem Aufnahmebereich (10) so aufgenommen wird, dass die Aufnahmeseite (8) auf der Seite des Aufnahmebereichs (10) angeordnet ist,
und einer sogenannte offene Kontaktposition (PPARK), in der der mindestens eine Sicherungshalter (5) über dem Aufnahmebereich (10) angeordnet ist, beweglich ist, wobei die Basis (9) mindestens einen Kopplungsbereich (12) des Verriegelungszubehörs (2) aufweist, der so angeordnet ist, dass er die Kopplung mit dem Kopplungsabschnitt (3) in der Kopplungsposition (PC) ermöglicht,
wobei die elektrische Trennvorrichtung (1) **dadurch gekennzeichnet ist, dass** in der sogenannten offenen Kontaktposition (PPARK) der mindestens eine Sicherungshalter (5) über dem Aufnahmebereich (10) so angeordnet ist, dass die Vorderseite (7) auf der Seite des Aufnahmebereichs (10) angeordnet ist, der Deckel (6) mindestens einen Durchgang (11) aufweist, der so angeordnet ist, dass das Verriegelungszubehör (2) in einer Bewegungsrichtung (D1) mindestens in Einführrichtung (SI) durch den Deckel (6) hindurchgeführt werden kann,
wobei der Durchgang (11) und der Kopplungsbereich (12) in der sogenannten geschlossenen Kontaktposition (PON) und in der sogenannten offenen Kontaktposition (PPARK) im Wesentlichen ausgerichtet sind.

10. Verriegelungszubehör (2), das zum Zusammenwirken mit einer elektrischen Trennvorrichtung (1) nach Anspruch 9 ausgelegt ist und mindestens einen Kopplungsabschnitt (3) und einen Vorhängeschlossabschnitt (4) aufweist, wobei das Verriegelungszubehör (2) **dadurch gekennzeichnet ist, dass** das Verriegelungszubehör (2) so ausgelegt ist, dass es von der elektrischen Trennvorrichtung (1) abnehmbar ist und so konfiguriert ist, dass es den Durchgang (11) so durchquert, dass in der Kopplungsposition (PC) der Kopplungsabschnitt (3) mechanisch mit dem Kopplungsbereich (12) verbunden ist und der Vorhängeschlossabschnitt (4) zumindest teilweise aus dem Deckel (6) herausragt, um die Anbringung eines Vorhängeschlosses zu ermöglichen.

11. Verriegelungszubehör (2) nach Anspruch 10, **dadurch gekennzeichnet, dass** das Verriegelungszubehör (2) eine Zunge ist und eine im Wesentlichen ebene Form aufweist.

## Claims

1. Assembly comprising electrical switchgear (1) of the NH fuse disconnector type and a locking accessory (2) comprising at least a coupling portion (3) and a padlocking portion (4),
said electrical switchgear (1) comprising at least:
- a fuse holder (5) comprising a cover (6) comprising a front face (7) and a receiving face (8) designed to receive at least one fuse,
- a base (9) comprising at least one receiving zone (10) designed to receive at least in part said at least one fuse holder (5),
the fuse holder (5) being movable relative to the base (9) at least between a so-called closed contact position (PON), in which said at least one fuse holder (5) is received at least in part in said receiving zone (10) such that the receiving face (8) is arranged towards said receiving zone (10),
and a so-called open contact position (PPARK), in which said at least one fuse holder (5) is arranged above said receiving zone (10),
said base (9) comprising at least one coupling zone (12) for coupling said locking accessory (2), which is designed to allow coupling with the coupling portion (3) in a coupling position (PC),
said assembly being **characterized in that**:
in the so-called open contact position (PPARK), said at least one fuse holder (5) is arranged above said receiving zone (10) such that the front face (7) is arranged towards said receiving zone (10), said cover (6) comprises at least one passage (11) designed to allow said locking accessory (2) to pass through said cover (6) in a direction of movement (D1) at least in a direction of introduction (SI),
said passage (11) and said coupling zone (12) being substantially aligned in the so-called closed contact position (PON) and in the so-called open contact position (PPARK),
said locking accessory (2) can be removed from said electrical switchgear (1) and is configured to pass through said passage (11) such that, in the coupling position (PC), the coupling portion (3) is mechanically connected to said coupling zone (12) and the padlocking portion (4) projects at least in part from the cover (6) so as to allow the installation of a padlock.

2. Assembly according to Claim 1, **characterized in that** the coupling portion (3) comprises a first locking member (13), **in that** the coupling zone (12) comprises a second locking member (14), and **in that**, in the coupling position (PC), said first locking member (13) and said second locking member (14) are connected mechanically to one another preferably by shape complementarity, for example by clipping, to prevent the movement of the locking accessory (2) in a direction of removal (SR) opposite to the direction of introduction (SI) in the coupling position (PC).

3. Assembly according to Claim 2, **characterized in that** the first locking member (13) comprises a first through-opening or blind opening (15), and **in that** the second locking member (14) comprises at least one hook (16).

4. Assembly according to either one of Claims 2 and 3, **characterized in that** the coupling zone (12) comprises a limit stop (17) configured to butt against a free end (18a) of the coupling portion (3) so as to prevent the movement in the direction of movement (D1) of the locking accessory (2) in the direction of introduction (SI) in the coupling position (PC).

5. Assembly according to any one of Claims 1 to 4, **characterized in that** the padlocking portion (4) comprises at least a first orifice (19) designed to be traversed by a shackle of said padlock in the coupling position (PC).

6. Assembly according to Claim 5, **characterized in that** the padlocking portion (4) comprises the first orifice (19) and a second orifice (20) at a distance from one another, the first orifice (19) being designed to be traversed by said shackle of said padlock in the coupling position (PC) and in the so-called closed contact position (PON), and the second orifice (20) being designed to be traversed by said shackle of said padlock in the coupling position (PC) and in the so-called open contact position (PPARK).

7. Assembly according to any one of Claims 1 to 6, **characterized in that** said locking accessory (2) comprises at least a first marking (21) configured to represent the direction of insertion of said locking accessory (2) through said passage (11).

8. Assembly according to any one of Claims 1 to 7, **characterized in that** said cover (6) or said base (9) comprises a storage housing (22) configured to store said locking accessory (2) in said cover (6) or in said base (9) in a storage position (PS) of the locking accessory (2).

9. Electrical switchgear (1) of the NH fuse disconnector type for an assembly according to any one of Claims 1 to 8, comprising at least:
- a fuse holder (5) comprising a cover (6) comprising a front face (7) and a receiving face (8) designed to receive at least one fuse,
- a base (9) comprising at least one receiving zone (10) designed to receive at least in part said at least one fuse holder (5),
the fuse holder (5) being movable relative to the base (9) at least between a so-called closed contact position (PON), in which said at least one fuse holder (5) is received at least in part in said receiving zone (10) such that the receiving face (8) is arranged towards said receiving zone (10),
and a so-called open contact position (PPARK), in which said at least one fuse holder (5) is arranged above said receiving zone (10),
said base (9) comprising at least one coupling zone (12) for coupling said locking accessory (2), which is designed to allow coupling with the coupling portion (3) in the coupling position (PC),
said electrical switchgear (1) being **characterized in that** in the so-called open contact position (PPARK), said at least one fuse holder (5) is arranged above said receiving zone (10) such that the front face (7) is arranged towards said receiving zone (10), said cover (6) comprises at least one passage (11) designed to allow said locking accessory (2) to pass through said cover (6) in a direction of movement (D1) at least in a direction of introduction (SI),
said passage (11) and said coupling zone (12) being substantially aligned in the so-called closed contact position (PON) and in the so-called open contact position (PPARK).

10. Locking accessory (2) designed to cooperate with electrical switchgear (1) according to Claim 9, comprising at least a coupling portion (3) and a padlocking portion (4),
said locking accessory (2) being **characterized in that** said locking accessory (2) is designed to be removable from said electrical switchgear (1) and is configured to pass through said passage (11) such that, in the coupling position (PC), the coupling portion (3) is mechanically connected to said coupling zone (12) and the padlocking portion (4) projects at least in part from the cover (6) to allow the installation of a padlock.

11. Locking accessory (2) according to Claim 10, **characterized in that** the locking accessory (2) is a tongue-like strip and has a substantially flat shape.
